# NEUE EUROPÄISCHE PATENTSCHRIFT

(11) **EP 1 748 021 B2**
(45) Veröffentlichungstag und Bekanntmachung des Hinweises auf die Entscheidung über den Einspruch: **02.06.2021**
(45) Hinweis auf die Patenterteilung: 11.01.2012
(21) Anmeldenummer: 06014597.6
(22) Anmeldetag: 13.07.2006
(51) Int. Cl.: B66C 23/90

(54) **Verfahren zur Traglastermittlung bei Kranen**
Method for measuring loads for cranes
Procédé de mésure de charge pour grue

(30) Priorität: 28.07.2005 DE 102005035460
(43) Veröffentlichungstag der Anmeldung: 31.01.2007
(73) Patentinhaber: Liebherr-Werk Ehingen GmbH, 89584 Ehingen/Donau (DE)
(72) Erfinder: Abel, Peter, 88512 Mengen (DE); Späth, Helmut, 89601 Schelklingen (DE)
(74) Vertreter: Herrmann, Uwe

(56) Entgegenhaltungen:
- EP-A- 1 153 876
- DE-A1- 2 635 974
- DE-A1- 2 910 057
- DE-A1- 2 910 057
- DE-A1- 19 931 302
- DE-A1- 19 933 917
- US-A- 3 638 211

## Beschreibung

Die Erfindung betrifft ein Verfahren zur Ermittlung der zulässigen Traglast eines Krans.

Bislang erfolgt die Bestimmung der zulässigen Traglast eines Krans für bestimmte Rüst- oder Zustandsparameter, die explizit vorzugeben sind. Beispielsweise sind Traglastangaben für bestimmte, vorgegebene Drehbühnenballaststufen von z.B. 10 t und 20 t oder für bestimmte Auslegerlängen und Ausladungen bekannt. Entsprechendes gilt für andere Parameter, die auf die zulässige Traglast eines Krans Einfluß haben. Die zulässigen Werte der Traglast werden häufig in Form von Traglasttabellen angegeben, wobei die Werte der Traglast üblicherweise in Abhängigkeit zweier Parameter angegeben sind. Ein Nachteil an dieser Vorgehensweise besteht darin, dass eine Bestimmung der Traglast für beliebige, innerhalb eines Parameterbereiches frei wählbare Parameterwerte nicht möglich ist, woraus sich der Nachteil ergibt, dass die Traglastbestimmung verhältnismäßig ungenau ist.

In der DE 199 33 917 ist ein Verfahren zum Einstellen eines Sicherheitsarbeitsbereiches und einer Nennlast in Übereinstimmung mit einem Arbeitszustand der Maschine beschrieben. Gemäß diesem Verfahren wird von einer Nennlast auf der Grundlage der Festigkeit, die unter Berücksichtigung des Arbeitsradius und der Festigkeit des Schwenkelements eingestellt ist und die unabhängig von dem Schwenkwinkel des Schwenkelements konstant ist, und einer Nennlast auf der Grundlage der Stabilität, die unter Berücksichtigung der Stabilität der Arbeitsmaschine eingestellt wird und die sich in Abhängigkeit von dem Schwenkwinkel des Schwenkelements ändert, der untere Wert für jeden Schwenkwinkel aufgegriffen und als eine tatsächlich zu verwendende Nennlast eingestellt, die durch eine Nennlastdatenausgabeeinrichtung ausgegeben wird.

In der EP 1 153 876 ist ein Verfahren zur Überlastsicherung eines mobilen Kranes beschrieben, in welchem bauteilebezogene Geometriedaten in einem Speicher abgelegt werden. Entsprechend einem ausgewählten Rüstzustand werden in einem Simulationsrechner die Geometriedaten zu einem physikalischen Simulationsmodell zusammengestellt. Unter Berücksichtigung realer Meßdaten werden die erforderlichen geometrischen Daten, Schwerpunktdaten und Kräfte und daraus die Abschaltwerte berechnet.

Aus der DE 26 35 974 A1 ist ein Verfahren mit den Merkmalen aus dem Oberbegriff des Anspruchs 1 bekannt.

Es ist daher die Aufgabe der Erfindung, ein Verfahren der eingangs genannten Art dahingehend weiterzubilden, dass die zulässige Traglast eines Krans für beliebige Parameterwerte ermittelt werden kann.

Diese Aufgabe wird durch ein Verfahren mit den Merkmalen des Anspruchs 1 gelöst. Danach ist vorgesehen, dass die Traglast in Abhängigkeit von der Ausladung des Krans und dem Hauptauslegerwinkel des Krans bestimmt wird und dass das Verfahren einen ersten Schritt umfaßt, bei dem die Traglasten für den Wert der Ausladung des Krans bei unterschiedlichen Werten des Hauptauslegerwinkels des Krans durch Interpolation oder Extrapolation auf der Grundlage bekannter Werte der Traglast bei bestimmten Werten der Ausladung des Krans bestimmt werden, und dass das Verfahren einen zweiten Schritt umfaßt, bei dem die Traglast für den Wert des Hauptauslegerwinkels des Krans auf der Grundlage der in dem ersten Schritt für unterschiedliche Werte des Hauptauslegerwinkels des Krans ermittelten Werte der Traglast durch Interpolation oder Extrapolation durchgeführt wird, wobei die bestimmten Werte der Ausladung des Krans, bei denen die Werte der Traglast bekannt sind, in Abhängigkeit von den Werten des Hauptauslegerwinkels des Krans gewählt werden.

In einem nicht zur Erfindung gehörenden Beispiel soll die Traglast beispielsweise in Abhängigkeit der Parameter Ausladung (21,7 m) und Hauptauslegerwinkel (83°) ermittelt werden. Dabei kann wie folgt vorgegangen werden: Die Ermittlung der zulässigen Traglast erfolgt beispielsweise dadurch, dass für einen ersten und zweiten Winkel (77°; 87°) des Hauptauslegers eine Interpolation der Traglast mittels zweier Stützstellen aus Traglastwerten vorgenommen wird, die für die unterschiedlichen Ausladungen bekannt sind. Denkbar ist zum Beispiel, dass für eine Ausladung von 21,7 m zwischen den Stützstellen 20 m und 22 m interpoliert wird, bei denen die Traglast bekannt ist. Diese Interpolation wird für einen Auslegerwinkel von 77° sowie für einen Auslegerwinkel von 87° durchgeführt. Soll die Traglast dann für einen Auslegerwinkel von 83° ermittelt werden, wird anschließend in einem zweiten Schritt eine Interpolation zwischen den Traglastwerten vorgenommen, die für den Auslegerwinkel 77° und für den Auslegerwinkel 87° erhalten wurden, d.h. der zweite Interpolationsschritt arbeitet gemäß diesem Beispiel mit den Stützstellen, die in dem ersten Schritt erhalten wurden.

Erfindungsgemäß werden die bestimmten Werte der Ausladung des Krans, bei denen die Werte der Traglast bekannt sind, in Abhängigkeit von den Werten des Hauptauslegerwinkels des Krans gewählt. Bezogen auf das vorausgegangene Beispiel bedeutet dies, dass die Stützstellen zur Interpolation oder Extrapolation der Traglast abweichend von den vorausgegangenen Beispiel, bei dem identische Stützstellen für beide Hauptauslegerwinkel verwendet wurden, in Abhängigkeit des Winkels des Hauptauslegers gewählt werden. Erfindungsgemäß werden bei einem größeren Hauptauslegerwinkel, d.h. bei einem steiler angestellten Hauptausleger, kleinere Werte der Ausladung als Stützstellen gewählt als bei einem kleineren Hauptauslegerwinkel. Beispielsweise ist denkbar, die Stützstellen bei einem Hauptauslegerwinkel von 77° bei 20 m und 22 m und bei einem Hauptauslegerwinkel von 87° bei 14 m und 16 m zu wählen. Selbstverständlich handelt es sich hierbei nur um exemplarische Werte.

Die Vorgehensweise, die bestimmten Werte der Ausladung des Krans, bei denen die Werte der Traglast bekannt sind, in Abhängigkeit von den Werten des Hauptauslegerwinkels des Krans zu wählen, ist selbstverständlich nicht nur für die Parameter Ausladung und Hauptauslegerwinkel, sondern auch für andere Parameter, insbesondere für Parameter anwendbar, die eine Abhängigkeit voneinander aufweisen.

Die Interpolation oder Extrapolation kann unter Annahme einer linearen Beziehung oder auch unter Zugrundelegung beliebiger anderer Funktionen durchgeführt werden, die eine Abhängigkeit der Traglast von dem jeweiligen Parameter wiedergeben.

Das erfindungsgemäße Verfahren ist nicht auf zwei unabhängige Parameter beschränkt. Vielmehr können beliebig viele Parameter berücksichtigt werden, die einen Einfluß auf die Tragkraft aufweisen. Somit kann vorgesehen sein, dass die Traglast in Abhängigkeit von n Parametern zu bestimmen ist, wobei n ≥ 2 ist und wobei das Verfahren einen n-ten Schritt umfaßt, bei dem die Traglast auf der Grundlage der in dem (n-1)-ten Schritt für unterschiedliche Werte des n-ten Parameters ermittelten Werte der Traglast durch Interpolation oder Extrapolation durchgeführt wird. Dies bedeutet, dass der n-te Schritt bei der Ermittlung der Traglast mit Stützstellen arbeitet, die in dem vorausgegangenen, d.h. (n-1)-ten Schritt ermittelt wurden.

Das Verfahren ist mit einer geringen Anzahl von Stützstellen realisierbar. Grundsätzlich ausreichend ist es, wenn die Interpolation bzw. die Extrapolation jeweils auf der Grundlage von zwei Stützstellen durchgeführt wird.

Weiterhin kann vorgesehen sein, dass die Parameter per Hand eingegeben werden. Alternativ oder zusätzlich dazu kann die Ermittlung der Parameter am Kran durch einen Sensor erfolgen. In beiden Fällen ist vorzugsweise eine stufenlose Einstellung bzw. Erfassung der Parameter möglich. Die Erfassung eines Parameters mittels eines Sensors ist insbesondere dann sinnvoll, wenn der Werte eine feste Größe hat (z.B. Ballastplatten-Identifikation) oder auf eine feste Größe gerundet werden kann (Diskretisierung). Die Erfassung von Parametern mittels eines Sensors kommt beispielsweise bei den Parametern Drehbühenballast und/oder Zentralballast in Betracht. Selbstverständlich können auch andere Parameter, wie beispielsweise die Windgeschwindigkeit, mittels eines Sensors erfaßt werden.

Bei den Parametern, die bei der Berechnung der Traglast einfließen, handelt es sich vorzugsweise um Rüst- oder Zustandsparameter des Krans.

Parameter zusätzlich zur Ausladung des Krans bzw. dem Hauptauslegerwinkel des Krans, die auf die Traglast Einfluß haben, können aus der folgenden nicht abschließenden Gruppe ausgewählt sein: Drehbühnenballast, Zentralballast (Unterwagenzusatzgewicht), Abstützgeometrie, Windgeschwindigkeit, Längs- und Seitenneigung des Kranes, Verfahrgeschwindigkeit (bei Tabellen auf Reifen oder Raupe), Derrickradius, Derrickballast, Drehwinkel der Drehbühne, Längs- und Querwinkel des Ausleger-Abspannbocks (TA, TY). Hinsichtlich der Abstützgeometrie können anstatt fest vorgegebener Stufen "eingefahren", "reduziert", "breit", 10%-Stufen oder feinere Stufen der Schiebeholmlänge eingestellt werden.

Wenn die mittels eines Sensors erfaßte Größe stark schwankt, wie dies beispielsweise bei der Windgeschwindigkeit der Fall sein kann, oder sich ohne Einwirkung des Kranfahrers ändert, wie beispielsweise die Seitenneigung, kann der Sensorwert dazu verwendet werden, die Traglastberechnung beim ersten Überschreiten einer Parametergrenze vorzugsweise dauerhaft so umzuschalten, dass für den gemessenen Sensorwert ein anderer, ggf. ein niedriger Parameterwert einberechnet wird. Auf diese Weise ist es möglich, eine kleine und somit im Betrieb sicherere Traglast zu bestimmen.

Weitere Einzelheiten der Erfindung werden anhand eines im folgenden beschriebenen Ausführungsbeispiels näher erläutert.

Die Traglastberechnung erfolgt für beliebige, frei wählbare Werte eines Parameters innerhalb eines Parameterbereiches. Der Wert des Parameters kann z.B. mittels einer Zahlentastatur an einem Monitor eingetippt werden. Alternativ dazu ist denkbar, den Parameterwert aus einer Reihe von beliebig fein gestuften, vorgegebenen Werten durch Anwahl oder mit einer "<" oder ">"-Taste und Betätigen einer Enter-Taste auszuwählen.

In einem ersten nicht zur Erfindung gehörenden Beispiel seien die Parameterwerte für einen Derrickkran mit wippbarer Spitze ohne Derrickballast ein Hauptauslegerwinkel von 83° und eine Ausladung von 21,7 m. Bekannt ist die Abhängigkeit der zulässigen Traglast von der Ausladung für die Hauptauslegerwinkel 77° und 87°. Zunächst wird in einem ersten Schritt durch Interpolation zwischen den bekannten Stützstellen bei 20 m und bei 22 m der Traglastwert für die Ausladung von 21,7 m ermittelt und zwar sowohl bei dem Hauptauslegerwinkel 77° als auch bei dem Hauptauslegerwinkel 87°. In einem zweiten Schritt wird durch Interpolation der Traglastwerte, die für beide Hauptauslegerwinkel 77° und 87° erhalten wurden, der Traglastwert für den Hauptauslegerwinkel 83° bestimmt. Es erfolgen somit zwei Interpolationen der Traglast in Abhängigkeit der Ausladung und eine Interpolation der Traglast in Abhängigkeit des Hauptauslegerwinkels.

Nach der Erfindung gilt, dass die Stützstellen der Ausladung für die unterschiedlichen Hauptauslegerwinkel unterschiedlich gewählt werden.

In einem zweiten nicht zur Erfindung gehörenden Beispiel seien die Parameterwerte für einen Derrickkran ohne wippbare Spitze mit Derrickballast ein Derrickballastradius von 14,5 m und eine Ausladung von 21,7 m. Bekannt ist die Abhängigkeit der zulässigen Traglast von der Ausladung für die Derrickballastradien 13 m und 15 m. Zunächst wird in einem ersten Schritt durch Interpolation zwischen den bekannten Stützstellen bei 20 m und bei 22 m der Traglastwert für die Ausladung von 21,7 m ermittelt und zwar sowohl bei dem Derrickballastradius von 13 m als auch bei dem Derrickballastradius 15 m. In einem zweiten Schritt wird durch Interpolation der Traglastwerte, die für beide Derrickballastradien 13 m und 15 m erhalten wurden, der Traglastwert für den Derrickballastradius 14,5 m ebenfalls durch Interpolation bestimmt.

Das erfindungsgemäße Verfahren ist nicht auf die Bestimmung der Traglast in Abhängigkeit von zwei Parametern beschränkt. Die Anzahl der Parameter ist beliebig. In einem Beispiel seien die Parameterwerte für einen Derrickkran mit wippbarer Spitze und Derrickballast eine Ausladung von 21,7 m, ein Derrickballastradius von 14,5 m und ein Hauptauslegerwinkel von 83°.

Bekannt ist die Abhängigkeit der zulässigen Traglast von der Ausladung für die Derrickballastradien 13 m und 15 m und zwar jeweils für die Hauptauslegerwinkel 77° und 87°.

Gemäß einem Ausführungsbeispiel, das nicht alle Merkmale der Erfindung zeigt, wird in einem ersten Schritt durch Interpolation zwischen den bekannten Stützstellen bei 20 m und bei 22 m der Traglastwert für die Ausladung von 21,7 m ermittelt und zwar sowohl bei dem Derrickballastradius von 13 m als auch bei dem Derrickballastradius 15 m und dies getrennt für beide Hauptauslegerwinkel. Nach der Erfindung werden die Stützstellen für die Ausladung für unterschiedliche Hauptauslegerwinkel unterschiedlich gewählt. Insgesamt werden in dem ersten Schritt somit vier Interpolationen der Traglast in Abhängigkeit von der Ausladung durchgeführt. Die für Derrickballastradiuswerte von 13 m und 15 m ermittelten Werte werden bezüglich des Wertes 14,5 m interpoliert. Diese Interpolation erfolgt für beide Hauptauslegerwinkel (77° und 87°). Es erfolgen somit zwei Interpolationen der Traglast für unterschiedliche Derrickballastradiuswerte. Das Ergebnis dieser Interpolationen sind zwei Traglastwerte für die Hauptauslegerwinkel 77° und 87°. Schließlich erfolgt eine Interpolation auf der Grundlage dieser Stützstellen für den Hauptauslegerwinkel 83°.

Ein nicht von der Erfindung umfasstes Beispiel kann für die Parameter Ausladung, Derrickballastradius und Derrickballast (z.B. 255 t) angegeben werden. In diesem Fall ergeben sich wiederum vier Interpolationen über die Ausladung, zwei Interpolationen über den Derrickballastradius sowie eine Interpolation über den Derrickballast (Stützstellen z.B. bei 200 t und 300 t).

Bei dem im Folgenden angegebenen Beispiel, das nicht von der Erfindung umfasst ist, ist die Traglast in Abhängigkeit von vier Parametern zu bestimmen. Es handelt sich um die Parameter Ausladung (21,7 m), Hauptauslegerwinkel (83°), Derrickballastradius (14,5 m) und Derrickballast (255 t). Bekannt sind die Traglasten in Abhängigkeit von der Ausladung für zwei unterschiedliche Derrickballastradien und zwar bei den Parameterwerten Derrickballast 200 t und 300 t sowie bei den Hauptauslegerwinkeln 77° und 87°.

Zunächst wird zwischen den Stützstellen der Ausladung von 20 m und 22 m die Traglast bei der Ausladung 21,7 m und bei Derrickballastradien von 13 m und 15 m ermittelt. Diese Ermittlung erfolgt für die vier Wertepaare des Derrickballastes und des Hauptauslegerwinkels 300t, 77°; 300 t, 87°; 200 t, 77° und 200t, 87°. Insgesamt werden somit acht Interpolationen der Traglast in Abhängigkeit von der Ausladung bei jeweils zwei Stützstellen durchgeführt. Auf der Basis von jeweils zwei der auf diese Weise ermittelten Traglastwerte werden vier Interpolationen für den Derrickballastradiuswert von 13,7 m durchgeführt.

Die für die vier vorgenannten Wertepaare ermittelten Traglastwerte werden weiteren Interpolationsschritten zugeführt, wobei zwei Interpolationen für unterschiedliche Hauptauslegerwinkel und jeweils gleiche Derrickballastradien vorgenommen wird. Das Ergebnis dieser Interpolation besteht aus zwei Traglastwerten für unterschiedliche Derrickballastwerte.

Die letzte Interpolation erfolgt im Hinblick auf die Ermittlung des Traglastwertes für unterschiedliche Derrickballastwerte bei 200 t und 300 t, um auf diese Weise den zulässigen Traglastwert bei einem Derrickballast von 255 t zu erhalten.

Nach der Erfindung gilt, dass die Stützstellen für die Ausladung je nach Hauptauslegerwinkel unterschiedlich gewählt werden.

## Patentansprüche

1. Verfahren zur Ermittlung der zulässigen Traglast eines Krans, bei dem die Traglast in Abhängigkeit von n Parametern zu bestimmen ist, wobei n ≥ 2 ist und wobei die Parameter wenigstens einen ersten und einen zweiten Parameter umfassen, wobei das Verfahren
einen ersten Schritt umfaßt, bei dem die Traglasten für den Wert des ersten Parameters bei unterschiedlichen Werten des zweiten Parameters durch Interpolation oder Extrapolation auf der Grundlage bekannter Werte der Traglast bei bestimmten Werten des ersten Parameters bestimmt werden, und
einen zweiten Schritt umfaßt, bei dem die Traglast für den Wert des zweiten Parameters auf der Grundlage der in dem ersten Schritt für unterschiedliche Werte des zweiten Parameters ermittelten Werte der Traglast durch Interpolation oder Extrapolation durchgeführt wird,
**dadurch gekennzeichnet, dass**
die bestimmten Werte des ersten Parameters, bei denen die Werte der Traglast bekannt sind, in Abhängigkeit von den Werten des zweiten Parameters gewählt werden, so dass die bestimmten Werte des ersten Parameters bei den unterschiedlichen Werten des zweiten Parameters unterschiedlich sind, und
der erste Parameter eine Ausladung des Krans und der zweite Parameter Hauptauslegerwinkel des Krans sind, und
bei einem größeren Hauptauslegerwinkel, d.h. bei einem steiler angestellten Hauptausleger, kleinere Werte der Ausladung als Stützstellen gewählt werden als bei einem kleineren Hauptauslegerwinkel.

2. Verfahren nach Anspruch 1, **dadurch gekennzeichnet, dass** das Verfahren einen n-ten Schritt umfaßt, bei dem die Traglast für den n-ten Parameter auf der Grundlage der in dem (n-1)-ten Schritt für unterschiedliche Werte des n-ten Parameters ermittelten Werte der Traglast durch Interpolation oder Extrapolation durchgeführt wird.

3. Verfahren nach einem der Ansprüche 1 und 2, **dadurch gekennzeichnet, dass** die Interpolation bzw. die Extrapolation auf der Grundlage von zwei Stützstellen durchgeführt wird.

4. Verfahren nach einem der vorhergehenden Ansprüche, **dadurch gekennzeichnet, dass** die Parameter per Hand eingegeben werden oder mittels eines Sensors erfaßt und sodann der Ermittlung der Traglast zugrundegelegt werden.

5. Verfahren nach Anspruch 4, **dadurch gekennzeichnet, dass** die Erfassung von Parameterwerten durch einen Sensor für Parameter durchgeführt werden, die einen bestimmten Wert aufweisen oder auf einen bestimmten Wert gerundet werden können.

6. Verfahren nach Anspruch 4 oder 5, **dadurch gekennzeichnet, dass** die Werte der Parameter Drehbühnenballast und/oder Zentralballast mittels eines Sensors erfaßt werden.

7. Verfahren nach einem der vorhergehenden Ansprüche, **dadurch gekennzeichnet, dass** es sich bei den Parametern um Rüst- und/oder Zustandsparameter eines Krans handelt.

8. Verfahren nach einem der vorhergehenden Ansprüche, **dadurch gekennzeichnet, dass** bei Überschreiten einer Parametergrenze anstelle des mittels eines Sensors gemessenen Wertes des Parameters ein anderer Parameterwert gesetzt wird, bei dem sich eine geringere Traglast ergibt.

## Claims

1. Method for determining the permitted payload of a crane in which the payload is to be determined in dependence on n parameters, wherein n ≥ 2 and wherein the parameters include at least one first and one second parameter, wherein the method comprises
a first step in which the payloads for the value of the first parameter are determined by calculation or by interpolation or extrapolation at different values of the second parameter on the basis of known values of the payload at specific values of the first parameter, and
a second step in which the payload for the value of the second parameter is carried out by calculation, or by interpolation or extrapolation on the basis of the values of the payload determined in the first step for different values of the second parameter,
**characterized in that**
the determined values of the first parameter, in which the values of the payload are known, are selected in dependence on the values of the second parameter so that the determined values of the first parameter at the different values of the second parameter are different, and
the first parameter is an outreach of the crane and the second parameter is a main boom angle of the crane, and
in case of a larger main boom angle, i.e. in a steeper set main boom, smaller values of the outreach are selected as sampling points than in case of a smaller main outreach angle.

2. Method in accordance with claim 1, **characterized in that characterised in that** the method includes an nth step in which the payload for the nth parameter is carried out by interpolation or extrapolation on the basis of the values of the payload determined in the (n-1)th step for different values of the nth parameter.

3. Method in accordance with one of claims 1 and 2, **characterized in that** the extrapolation is carried out on the basis of two sampling points.

4. Method in accordance with one of the preceding claims, **characterised in that** the parameters are input by hand or are detected by means of a sensor and are then used as the basis for the determination of the payload.

5. Method in accordance with claim 4, **characterised in that** the detection of parameter values is carried out by a sensor for parameters which have a specific value or can be rounded to a specific value.

6. Method in accordance with claim 4 or claim 5, **characterised in that** the values of the parameters revolving deck ballast and/or central ballast are detected by means of a sensor.

7. Method in accordance with one of the preceding claims, **characterised in that** the parameters are the setup parameters and/or state parameters of a crane.

8. Method in accordance with one of the preceding claims, **characterised in that** when a parameter limit is exceeded, instead of the value of the parameter measured by means of a sensor a different parameter value is set with which a lower payload results.

## Revendications

1. Procédé de détermination de la charge admissible d'une grue, dans lequel la charge doit être déterminée en fonction de n paramètres, où n ≥ 2, et où les paramètres comprennent au moins un premier et un deuxième paramètre, le procédé comprenant
une première étape lors de laquelle les charges pour la valeur du premier paramètre, pour des valeurs différentes du deuxième paramètre, sont déterminées par l'interpolation ou l'extrapolation sur la base de valeurs connues de la charge, pour des valeurs déterminées du premier paramètre,
une deuxième étape, lors de laquelle la charge pour la valeur du deuxième paramètre, sur la base des valeurs de la charge déterminées lors de la première étape pour des valeurs différentes du deuxième paramètre, est exécutée par calcul ou par interpolation ou extrapolation,
**caractérisé en ce que**
les valeurs déterminées du premier paramètre, auxquelles les valeurs de la charge sont connues, sont sélectionnées en fonction des valeurs du deuxième paramètre, de sorte que les valeurs déterminées du premier paramètre sont différents pour les différents valeurs du deuxième paramètre, et
le premier paramètre est une projecture de la grue et le deuxième paramètre est l'angle de la projecture de la grue, et
en cas d'un plus grand angle de bras principale, c.-à.-d. en cas d'un bras principale incliné plus raide, des valeurs plus faibles de la projecture sont sélectionnés qu'en cas d'une angle de bras principale plus faible.

2. Procédé selon la revendication 2, **caractérisé en ce que** le procédé comprend une ni^{ème} étape lors de laquelle la charge pour le ni^{ème} paramètre est exécutée sur la base des valeurs de la charge déterminée lors de la (n-1)^{ième} étape pour des valeurs différentes du ni^{ème} paramètre, par interpolation ou extrapolation.

3. Procédé selon l'une des revendications 1 et 2, **caractérisé en ce que** l'interpolation respectivement l'extrapolation est exécutée sur la base de deux emplacements de support.

4. Procédé selon l'une des revendications précédentes, **caractérisé en ce que** les paramètres sont entrés à la main ou sont détectés au moyen d'un capteur et peuvent ensuite servir de base pour la détermination de la charge.

5. Procédé selon la revendication 4, **caractérisé en ce que** la détection de valeurs de paramètres est exécutée par un capteur pour des paramètres qui ont une valeur définie ou peuvent être arrondis à une valeur définie.

6. Procédé selon la revendication 4 ou 5, **caractérisé en ce que** les valeurs des paramètres ballast de plate-forme tournante et/ou ballast central sont détectés par un capteur.

7. Procédé selon l'une des revendications précédentes, **caractérisé en ce que** dans le cas des paramètres, il s'agit de paramètres d'armement et/ou d'état d'une grue.

8. Procédé selon l'une des revendications précédentes, **caractérisé en ce que** lors du dépassement d'une limite de paramètre, à la place de la valeur du paramètre mesuré par un capteur, une autre valeur de paramètre est utilisée à laquelle une charge plus basse est obtenue.
